# EUROPÄISCHE PATENTSCHRIFT

(11) **EP 1 909 055 B1**
(45) Veröffentlichungstag und Bekanntmachung des Hinweises auf die Patenterteilung: **20.04.2011**
(21) Anmeldenummer: 07017722.5
(22) Anmeldetag: 11.09.2007
(51) Int. Cl.: F41G 1/387

(54) **Basis, insbesondere für Jagd- und Sportwaffen**
Base, in particular for hunting and sport weapons
Base, en particulier pour des armes de chasse et de sport

(30) Priorität: 05.10.2006 DE 202006015252 U
(43) Veröffentlichungstag der Anmeldung: 09.04.2008
(73) Patentinhaber: G. Recknagel e.K. Precision Tradition Technology, 97493 Bergrheinfeld (DE)
(72) Erfinder: Recknagel, Georg, 97422 Schweinfurt (DE)
(74) Vertreter: Motsch, Andreas

(56) Entgegenhaltungen:
- EP-A- 1 342 975
- WO-A-2007/088218
- DE-A1- 4 229 089
- DE-C1- 19 709 789
- DE-U1- 20 313 020
- DE-U1- 29 616 697

## Beschreibung

Auf Jagd- und Sportwaffen werden häufig Basen zur Befestigung von Zubehör für diese Waffen montiert. Die Erfindung betrifft eine solche Basis, insbesondere für Jagd- und Sportwaffen.

Basen nach dem Stand der Technik werden von oben, d.h. senkrecht zur Waffe angeschraubt und sie werden in der Regel nicht mehr abgenommen. Daneben sind auch Basen bekannt, die durch Kleben oder Löten an der Waffe befestigt werden.

Des Weiteren wird in der EP 1 342 975 A2 eine Vorrichtung zur Befestigung einer Zieleinrichtung an einer Waffe beschrieben. Die Vorrichtung weist einen Grundkörper zur mittelbaren oder unmittelbaren Aufnahme einer Zieleinrichtung auf, der mit mindestens einer Klemmschraube an der Waffe lösbar befestigbar ist. Diese Klemmschraube weist vorspringende Nasen auf, die beim Anziehen und /oder Lösen der Klemmschraube aus einer ersten Stellung in eine zweite Stellung bringbar sind. Des Weiteren kann die Vorrichtung eine Madenschraube zur Sicherung der Gewindehülse gegen unbeabsichtigtes Verdrehen aufweisen.

Die Aufgabe vorliegender Erfindung besteht darin, eine Basis bereitzustellen, die eine in wenigen Aufspannungen zu bewältigende Herstellung ermöglicht und gleichzeitig einen stabilen Sitz ohne Sicherungs- und Konterschrauben gewährleistet und bei der sich keine störend überstehenden mechanisch bewegbaren Außenteile finden.

Die Aufgabe wird erfindungsgemäß durch eine Basis gelöst, die insbesondere für Jagd- und Sportwaffen geeignet ist und die an ihrer Längsseite mindestens ein Befestigungselement umfassend eine Pratze und eine Spannschraube ohne Nocke(n), eine Nute für die Pratze und eine Aufnahme für den Schraubkopf der Spannschraube in der Pratze aufweist und eine Konterschraube nicht aufweist.

Die erfindungsgemäße neue Basis löst die Aufgabe in hervorragender Weise.

Sie weist darüber hinaus konstruktionsbedingt eine sehr niedrige Bauhöhe auf. Ihre Form ist harmonisch und passt gut zur Waffe. Sie ist vielseitig verwendbar.

Die neuartigen Basen können als Festbasen genutzt werden. Sie können aber auch beliebig oft abgenommen und danach wiederholgenau aufgesetzt werden.

In einer bevorzugten Ausführungsform der Erfindung ist die erfindungsgemäße Basis dadurch gekennzeichnet, dass sie im Querschnitt innen und außen trapezförmig ist.

Die erfindungsgemäßen Basen werden vorzugsweise als kurze Basen, d.h. als Basen mit nur einer Pratze und einer Spannschraube, gefertigt. Hierbei werden in der Regel zwei Basen benötigt.

Es ist jedoch auch möglich, eine lange Basis einzusetzen, bei der die Befestigung mittels zweier Spannschrauben erfolgt. Die Verwendung zweier kurzer Basen ist jedoch gegenüber der Verwendung einer langen Base bevorzugt.

Die Befestigung mittels Spannschraube(n) und Pratze(n) erfolgt rechtwinklig und waagrecht zur Laufrichtung.

Die Basis ist ferner mit einer Kralle ausgestattet. Durch Anziehen der Spannschraube wird die Kralle in der auf der Waffe vorbereiteten Vertiefung fixiert.

In einer weiteren besonders bevorzugten Ausführungsform der Erfindung weist die Basis an ihrer Oberseite mindestens eine Vertiefung und/oder mindestens ein Eingriffsteil als weiteres Befestigungselement auf.

Des Weiteren ist eine Basis bevorzugt, die dadurch gekennzeichnet ist, dass die Vertiefung ein Innenprisma, das Eingriffsteil ein Außenprisma ist.

Die erfindungsgemäße Basis wird vorzugsweise auf Jagdgewehren mit speziellen Vertiefungen auf dem Lauf oder der Hülse befestigt.

Als Werkstoff für die Basen wird vorzugsweise Stahl oder Leichtmetall eingesetzt.

Die Erfindung wird im Folgenden anhand der Figuren näher erläutert.

Fig. 1 zeigt die erfindungsgemäße Basis 1 als kurze Basis in der Seitenansicht.

Die Basis 1 weist eine Nute 4, ein Gewinde 7 und eine Kralle 6. auf. Die Nute 4 bildet zusammen mit der Pratze 2 eine Spannstelle.

Fig. 2 zeigt die Basis 1 in der Ansicht von oben im Schnitt als Explosionszeichnung.

Die Spannschraube 3 kann durch die Pratze 2 in das Gewinde 7 gedreht werden.

Fig. 3 zeigt die Basis 1 in der Ansicht von vorne im Schnitt als Explosionszeichnung.

Die Pratze 2 weist die Kralle 5 auf.

Fig. 4 zeigt die Basis 1 der Fig. 1 mit einem Außenprisma 8 in der Seitenansicht als Basis 1'.

Fig. 5 zeigt die Basis 1' der Fig. 4 in der Ansicht von oben im Schnitt als Explosionszeichnung.

Fig. 6 zeigt die Basis 1' der Fig. 4 in der Ansicht von vorne im Schnitt als Explosionszeichnung.

Fig. 7 zeigt die Basis 1 der Fig. 2 mit einer zusätzlichen Bohrung 9 als Basis 1" in der Ansicht von oben im Schnitt als Explosionszeichnung.

Fig. 8 zeigt die Basis 1 der Fig. 1 mit einem Innenprisma 11 in der Seitenansicht als Basis 1'''.

Fig. 9 zeigt die Basis 1''' der Fig. 8 in der Ansicht von oben im Schnitt als Explosionszeichnung.

Fig. 10 zeigt die Basis 1''' der Fig. 8 in der Ansicht von vorne im Schnitt als Explosionszeichnung.

Fig. 11 zeigt die Basis 1 der Fig. 1 mit einer Aufnahmefläche 10 für eine Optik sowie zusätzliche Bohrungen in der Seitenansicht als Basis 1"".

Fig. 12 zeigt die Basis 1 "" der Fig. 11 in der Ansicht von oben im Schnitt als Explosionszeichnung.

Fig. 13 zeigt die Basis 1 "" der Fig. 11 in der Ansicht von vorne im Schnitt als Explosionszeichnung.

### Bezugszeichenliste

- 1, 1', 1''', 1 "": kurze Basis
- 2: Pratze
- 3: Spannschraube
- 4: Nute für Pratze 2
- 5: Kralle von Pratze 2
- 6: Kralle von Basis 1
- 7: Gewinde
- 8: Außenprisma
- 9: Bohrung
- 10: Aufnahmefläche für Optik
- 11: Innenprisma

## Patentansprüche

1. Basis, insbesondere für Jagd- und Sportwaffen, die an ihrer Längsseite mindestens ein Befestigungselement umfassend eine Pratze (2) und eine Spannschraube (3) ohne Nocke(n), eine Nute (4) für die Pratze (2) und eine Aufnahme für den Schraubkopf der Spannschraube (3) in der Pratze (2) aufweist und eine Konterschraube nicht aufweist.

2. Basis nach Anspruch 1, **dadurch gekennzeichnet, dass** sie im Querschnitt innen und außen trapezförmig ist.

3. Basis nach Anspruch 1 oder 2, **dadurch gekennzeichnet, dass** sie an ihrer Oberseite mindestens eine Vertiefung und/oder mindestens ein Eingriffsteil als weiteres Befestigungselement aufweist.

4. Basis nach Anspruch 3, **dadurch gekennzeichnet, dass** die Vertiefung ein Innenprisma (11), das Eingriffsteil ein Außenprisma (8) ist.

## Claims

1. Base, particularly for rifles for hunting and sporting, which comprises at its longitudinal side at least one fixing element comprising a bracket (2) and a clamping screw (3) without cam(s), a slot (4) for said bracket (2) and a seating for the head of said clamping screw (3) in the bracket (2) and which does not comprise a lock screw.

2. Base according to claim 1, **characterised in that** it is inside and outside trapezoidal in its cross section.

3. Base according to claim 1 or 2, **characterised in that** it comprises at its upper surface at least one recess and/or at least one engaging element as further fixing element.

4. Base according to claim 3, **characterised in that** said recess is an inner prism (11), said engaging element an outer prism (8).

## Revendications

1. Base, en particulier pour des armes de chasse et de sport,
qui présente à son côté longitudinal au moins un élément de fixation
comportant une griffe (2) et une vis de serrage (3) sans cames, une rainure (4) pour ladite griffe (2) et un évidement pour la tête de ladite vis de serrage (3) dans ladite griffe (2)
et qui ne présent pas de vis d'arrêt.

2. Base selon la revendication 1,
**caractérisée en ce qu'**elle est trapézoïdale à l'intérieur et à l'extérieur dans la coupe transversale.

3. Base selon la revendication 1 ou 2,
**caractérisée en ce qu'**elle comporte à sa surface supérieure au moins une cavité et/ou au moins une partie d'engrènement supplémentaire.

4. Base selon la revendication 3,
**caractérisée en ce que** ladite cavité est un prisme intérieur (11), ladite partie d'engrènement un prisme extérieur (8).
